# FASCICULE DE BREVET EUROPEEN

(11) **EP 2 292 888 B1**
(45) Date de publication et mention de la délivrance du brevet: **11.12.2013**
(21) Numéro de dépôt: 10173847.4
(22) Date de dépôt: 24.08.2010
(51) Int. Cl.: E06B 7/23, E06B 3/263, E06B 3/30, E06B 3/58

(54) **Châssis passif**
Passivhausfenster
Passive chassis

(30) Priorité: 04.09.2009 BE 200900540
(43) Date de publication de la demande: 09.03.2011
(73) Titulaire: Coene SPRL, 5660 Mariembourg (BE)
(72) Inventeur: Coene, André, BE-5660, Couvin (BE)
(74) Mandataire: Decamps, Alain René François

(56) Documents cités:
- EP-A2- 1 561 892
- WO-A1-2009/040589
- DE-A1- 4 108 629
- DE-A1-102006 020 455
- DE-A1-102006 046 958
- DE-U1- 9 110 698
- DE-U1- 20 110 428
- DE-U1-202008 008 660
- FR-A- 1 511 055

## Description

### Domaine de l'invention

L'invention se rapporte à un châssis isolant à ouvrant caché pour vitrage multiple, apte à équiper un bâtiment passif.

### Introduction

Dans le cadre des démarches visant à assurer un développement durable et donc à économiser les ressources naturelles, en particulier dans le bâtiment, des normes pour maisons dites passives ont été élaborées. Afin de répondre à ces normes, il est généralement fait usage d'une combinaison de techniques comprenant des panneaux solaires, une isolation thermique très performante, une ventilation adaptée avec récupération de chaleur sur l'air vicié, l'utilisation des gains de chaleur internes ainsi qu'une technologie de fenêtre avancée.

En particulier dans le cas des fenêtres ou portes-fenêtres, le respect des normes passives implique l'adoption de valeurs de coefficient de transfert de chaleur U fort basses allant typiquement de 0,85 à 0,70 W/(m².K) pour l'entièreté de la fenêtre y compris son encadrement. Ces valeurs résultent de la combinaison d'un vitrage multiple (généralement au moins triple) avec une excellente étanchéité à l'air et des châssis à coupure thermique particulièrement efficace.

Malgré les progrès considérables accomplis ces dernières années dans le domaine des fenêtres et les subsides octroyés par les pouvoirs publics, les châssis passifs demeurent relativement onéreux.

Afin de rendre la technique passive financièrement plus accessible, les fabricants de châssis s'efforcent en permanence de réduire leurs coûts de production.

### Etat de la technique

Le document DE 199 21 698 divulgue une fenêtre à vitrage multiple dans laquelle le bois du dormant et de l'ouvrant est isolé à l'extérieur par un aggloméré de résidus de polyuréthane.
Cette isolation thermique est beaucoup moins efficace que les mousses rigides en polyuréthane et similaires, qui présentent une structure cellulaire. En outre, elle n'est protégée ni contre des sollicitations mécaniques telles que rayures et chocs, ni contre les intempéries et les rayons UV.

Par contre, des châssis de fenêtre munis d'un capot de protection pour l'isolation thermique sont divulgués notamment dans les documents suivants : DE 101 42 703, EP 0865 559, EP 1 178 177 et EP 1 221 525. Ces châssis ont en commun le fait, d'une part, d'être relativement onéreux car l'isolant et son capot équipent à la fois le dormant et l'ouvrant, et d'autre part de présenter un encadrement de vitrage relativement large, ce qui limite l'éclairage naturel dans l'habitation.

Le document EP 0 843 768 présente une fenêtre ou porte-fenêtre à ouvrant caché. Cette solution fait l'économie d'une isolation thermique et de son capot de protection sur l'ouvrant et d'autre part favorise l'éclairage naturel grâce à un encadrement de vitrage à encombrement réduit. Cependant, l'isolation thermique se limite ici à une simple coupure thermique intercalaire au sein d'un dormant en aluminium, ce qui est insuffisant pour satisfaire aux normes de conductivité.

Un autre châssis de fenêtre à ouvrant caché est divulgué dans le brevet EP 1 106 770. Un désavantage de sa conception est qu'en cas de bris ou de désuétude par exemple, le vitrage ne pourrait être remplacé par un vitrage de même épaisseur qu'au prix de beaucoup de difficultés et au risque d'endommager l'ouvrant. D'autre part, il ne pourrait pas être remplacé par un vitrage d'épaisseur sensiblement inférieure ou supérieure sans compromettre sa stabilité. Tout changement implique donc la mise au rebut de l'ensemble du châssis. Par ailleurs, à part des joints réduisant les ponts thermiques, aucune isolation n'est prévue, ce qui ne permettrait pas de respecter les normes passives. Dans ce cadre-là, il faut noter également que le vitrage double représenté dans les figures pourrait se révéler insuffisant.

Le document DE 10 2006 046 958 A1 divulgue un châssis de fenêtre à ouvrant caché similaire au précédent, sauf que dans cette demande allemande une isolation thermique est prévue sous le capot métallique. Celui-ci y est liaisonné au périmètre extérieur du dormant au moyen de fixations métalliques qui constituent autant de ponts thermiques préjudiciables au caractère passif du bâtiment concerné.

Le brevet FR 1 511 055 concerne un châssis de fenêtre pouvant être utilisé de façon flexible aussi bien avec des vitrages simples qu'avec des vitrages doubles sans modification fondamentale grâce à la présence d'une baguette amovible. Ce châssis de fenêtre n'est pas à ouvrant caché et ne comporte pas d'isolation thermique. Par ailleurs, cette baguette est située à l'extérieur du bâtiment, ce qui l'expose aux intempéries et peut donc affecter son caractère durable. En outre, sa position extérieure augmente les risques d'effraction.

Le document WO 2009/040589 divulgue un châssis isolant selon le préambule de la revendication 1.

Le besoin demeure donc quant à un châssis isolant à ouvrant caché, durable, économique à fabriquer et flexible d'utilisation, tout en étant apte à être mis en oeuvre dans un bâtiment passif.

Dans la présente demande, les substantifs « intérieur » et « extérieur » se rapportent respectivement à l'intérieur et à l'extérieur du bâtiment. Quant aux termes « périmètre intérieur » et « périmètre extérieur» d'un cadre dormant ou ouvrant, ils se réfèrent respectivement au périmètre du cadre faisant face au vitrage et à celui orienté vers la maçonnerie.

### Résumé de l'invention

Un premier but de l'invention est de procurer un châssis isolant économique à fabriquer tout en présentant de hautes performances thermiques.

Un autre but de l'invention est de procurer un châssis isolant flexible d'utilisation et s'inscrivant dans le développement durable.

L'invention est telle que définie dans la revendication principale et comporte un châssis isolant à ouvrant caché pour vitrage multiple, comprenant un dormant et au moins un ouvrant. Sur chacun des côtés du châssis isolant :
- le dormant comprend un profilé en bois qui porte sur sa face tournée vers l'extérieur un capot formé d'un profilé métallique, le dit capot entourant un matériau isolant collé sur la face extérieure du profilé en bois, sans aucun contact direct avec ce dernier ;
- l'au moins un ouvrant comprend un profilé en bois supportant un vitrage multiple, la face de ce profilé tournée vers l'extérieur étant dans le même plan que la face du vitrage tournée vers l'extérieur;
- la face du vitrage tournée vers l'intérieur est fixée par un premier moyen de collage à une parclose en bois intérieure ;
- la parclose et le profilé en bois de l'ouvrant comprennent des moyens de calage et d'alignement mutuels ;
- la parclose est fixée au profilé en bois de l'ouvrant par un deuxième moyen de collage ;
- la face du vitrage tournée vers l'extérieur constitue une première frappe sur le dormant;
- la face du profilé en bois de l'ouvrant située du côté de son périmètre extérieur comprend des profils formant au moins une deuxième et troisième frappe sur le dormant.

L'avantage de l'invention est que la préfabrication des cadres ouvrants peut se faire en grande série, indépendamment de l'épaisseur du vitrage. Ce gain de productivité est dû à la souplesse introduite dans la fabrication par la conception des parcloses : des vitrages ne différant que par l'épaisseur peuvent être montés sur des cadres ouvrants identiques, la largeur seule de la parclose devant être adaptée à l'épaisseur du vitrage. Les parcloses sont en outre prévues à l'intérieur du bâtiment, ce qui les met à l'abri des intempéries, favorise leur durée de vie et diminue le risque d'effraction. D'autre part, l'utilisation de la technique de l'ouvrant caché permet également de réduire sensiblement les coûts de fabrication en diminuant les dépenses de matériaux mis en oeuvre ; le fait que les ouvrants sont cachés réduit leur exposition aux intempéries et permet d'une part de prévoir un isolant et un capot de protection uniquement sur le dormant, donc d'économiser de l'isolant et du métal, et d'autre part d'utiliser des essences de bois moins nobles et donc moins coûteuses pour une durée de vie équivalente.

Par ailleurs, la combinaison des caractéristiques du châssis lui permettent d'atteindre d'excellentes performances en isolation thermique (le coefficient de transfert de chaleur U_{f} ne dépassant pas 0,642 W/(m²K)). Il est donc adapté à une intégration dans un bâtiment passif:
On relèvera notamment la possibilité d'y monter un vitrage multiple, par exemple triple ;
Les matériaux isolants évitent l'apparition de ponts thermiques : bois plein pour les cadres dormant et ouvrant ; isolant appliqué sur le dormant ; colles comme moyens d'assemblage ;
Les ponts thermiques sont également évités par l'absence de contact direct entre le capot métallique et le profilé en bois du dormant ;
Cette absence de contact empêche aussi que de l'eau se condensant sur la surface conductrice du capot métallique ne vienne mouiller le bois du dormant et donc le putréfier ;
Les profils au droit de chacune des au moins trois frappes permettent d'assurer une très bonne l'étanchéité du châssis à l'eau et l'air.

Le châssis isolant de l'invention présente aussi l'avantage de contribuer au développement durable non seulement par ses caractéristiques thermiques, mais aussi grâce à l'utilisation de matériaux naturels tels que le bois. Par la technique de l'ouvrant caché, on peut utiliser par exemple du bois d'épicéa, une essence qui présente l'avantage d'une croissance rapide.
Par ailleurs, lorsque le châssis selon l'invention est fermé, il ne présente, du côté exposé aux intempéries qu'un cadre métallique (aisé à entretenir et ne nécessitant pas d'enduction) et, du côté de l'intérieur de l'habitation, qu'un cadre en bois (d'aspect plus chaud). La facilité d'entretien du châssis est un gage de longue durée de vie. D'autre part, le vitrage peut être échangé ultérieurement contre un autre plus performant, en ne remplaçant ou en ne retravaillant que la parclose. Un utilisateur peut donc suivre le développement technologique rapide en matière de vitrages passifs sans devoir mettre au rebut tous ses châssis.
En outre, le châssis isolant selon l'invention permet d'obtenir une plus grande
surface vitrée pour une même surface totale de châssis et donc de faire bénéficier à l'habitation d'un meilleur éclairage naturel.

Suivant un mode de réalisation préféré, le matériau isolant se présente sous la forme d'un ou plusieurs profilés. La section transversale du profilé peut être calculée de manière à s'appliquer sans interstice à la fois contre le capot métallique et contre la face du dormant tournée vers l'extérieur, ce qui permet notamment de s'assurer que les performances de l'isolation mise en oeuvre soient conformes à ses caractéristiques annoncées. En outre, la préfabrication en grande série de ces profilés entraîne des gains de productivité. Les profilés peuvent être soit extrudés, soit, avantageusement, fraisés.

Le matériau isolant est une mousse de polyuréthane. La mousse de polyuréthane est un isolant alvéolaire, composé de fines cellules emmagasinant un gaz isolant et présente donc une conductivité thermique λ extrêmement basse dont l'ordre de grandeur se situe entre 0,022 et 0,028 W/(mK).

Suivant un mode de réalisation avantageux, le capot recouvrant le dormant est en un matériau choisi parmi l'aluminium, l'aluminium anodisé, l'aluminium laqué et l'acier inoxydable. Ces matériaux combinent l'avantage de présenter un aspect particulièrement esthétique avec celui d'une maintenance aisée.

Le capot recouvrant le dormant est de préférence relié au profilé en bois du dormant par l'intermédiaire d'une ou plusieurs fixations en matière synthétique. Cette disposition évite des ponts thermiques.

Selon un autre mode de réalisation le châssis selon l'invention comprend au moins une partie vitrée fixe.

Avantageusement, le vitrage multiple du châssis selon l'invention comprend au moins un verre feuilleté. Le verre feuilleté comprend au moins deux lames de verre collées entre elles par au moins une couche intercalaire en matière plastique, tel que le poly(butyral de vinyle). Cette couche absorbe d'une part une partie de l'énergie d'un éventuel impact et d'autre part maintient en place les fragments de verre qui résultent de cet impact. Les vitrages selon l'invention, qui sont équipés de verre feuilleté combinent donc l'efficacité énergétique avec la protection des biens contre les risques d'effraction, et celle des personnes contre les risques de coupure etc.

### Brève description des figures

Ces aspects ainsi que d'autres aspects de l'invention seront clarifiés dans la description détaillée ci-après d'un mode de réalisation particulier donné à titre d'exemple non limitatif de l'invention, référence étant faite au dessin, dans lequel :
Fig.1 est une vue d'une coupe transversale d'une variante préférée du châssis selon l'invention.

### Description détaillée d'un mode de réalisation particulier

La Fig. 1 montre un châssis isolant 1 suivant l'invention qui comprend un dormant 2 et un ouvrant 4.

Le dormant 2 comprend un profilé en bois 3 qui porte sur sa face tournée vers l'extérieur un capot 10 constitué d'un profilé métallique, tel que l'aluminium. Le capot 10 entoure un profilé en matériau isolant 9, tel qu'une mousse de polyuréthane, collé sur la face extérieure du profilé en bois 3.

L'ouvrant 4 comprend un profilé en bois supportant un triple vitrage 5. La face de ce profilé tournée vers l'extérieur se trouve dans le même plan que la face du vitrage 5 tournée vers l'extérieur. Le vitrage 5 est ainsi soutenu sur toute son épaisseur. En outre, la face du vitrage 5 tournée vers l'intérieur est fixée par un premier moyen de collage 23 à une parclose 7 en bois, laquelle est fixée à son tour au profilé en bois de l'ouvrant 4 par un deuxième moyen de collage 25. Par ailleurs, la parclose 7 et le profilé en bois de l'ouvrant 4 comprennent chacun des cannelures constituant des moyens de calage et d'alignement mutuels 21,22. Ces particularités de construction coopèrent pour assurer la stabilité du triple vitrage, notamment au vent, dans l'ouvrant 4, ce qui contribue à l'étanchéité du châssis 1 à l'air extérieur et à l'eau des intempéries. Les moyens de collage 23,25 solidarisent tout en isolant thermiquement, contrairement à d'autres moyens de fixation tels que des vis métalliques. Etant appliqués entre deux surfaces, ils peuvent résister à d'importants efforts de cisaillement engendrés notamment par la poussée du vent (efforts latéraux) et à une dilatation thermique différentielle par rapport au vitrage, tout en permettant de démonter la parclose assez rapidement en cas de remplacement du vitrage pour des raisons de bris ou d'amélioration des performances thermiques ou autres. Outre le moyen de collage 25, les cannelures participent également à la reprise des efforts de cisaillement latéraux dus au vent.

Une triple barrière (ou frappe) est visible sur la figure de façon à assurer une parfaite étanchéité:
- une première frappe 13 empêche au maximum le passage d'eau lors d'intempéries (par ruissellement le long de la surface vitrée et/ou par la pression due au vent) ;
- une deuxième frappe 17 referme une chambre de décompression 8. En assurant une étanchéité à l'air extérieur, elle contribue également à l'isolation thermique du châssis 1;
- une troisième frappe 19 améliore en outre l'isolation acoustique du châssis 1.
Chacune des frappes 13, 17, 19 est munie d'au moins un joint.

La chambre de décompression 8 délimitée par les deux frappes 13,17 forme également une zone de drainage. Sa paroi externe 11 et sa partie 15 située du côté du périmètre intérieur du dormant 2, en forme de gouttière sont formées d'un matériau imperméable qui est de préférence un polymère tel que le santoprène. Ce matériau empêche l'humidité d'une part de diffuser à travers l'isolant 9 (et donc d'altérer ses propriétés thermiques), et d'autre part de pénétrer dans le profilé en bois 3 du dormant 2 (et donc de provoquer sa putréfaction). Ce dernier phénomène est également évité, comme exposé ci-avant, par l'absence de contact direct entre le capot métallique 10 du matériau isolant 9 et le profilé en bois 3 du dormant 2. La chambre de décompression 8 débouche à son point bas sur un canal de drainage 12 en communication avec l'atmosphère extérieure. Celui-ci est destiné d'une part à permettre la décompression dans la chambre 8 de l'air ou du mélange air/eau des intempéries s'y introduisant le cas échéant par la première frappe 13, et d'autre part à évacuer vers l'extérieur l'eau des intempéries qui sinon s'y accumulerait. En fonction de sa disposition, le canal 12 peut être pourvu à son embouchure à l'extérieur d'un cache 14 le protégeant de la pression dynamique du vent.

Dans le châssis isolant 1, le bois du dormant 2 et de l'ouvrant 4 est protégé à l'intérieur par un pare-vapeur (non visible sur la figure). La vapeur d'eau contenue dans l'atmosphère de l'habitation sera donc empêchée de pénétrer dans le bois, dans lequel elle risque de se condenser. Le pare-vapeur peut être par exemple une peinture ou un vernis.

Comme on peut le voir sur la figure, le capot métallique 10 et de la parclose 7 culminent sensiblement à la même hauteur, de sorte que l'ouvrant est « caché », c'est-à-dire pas visible de l'extérieur. Pour rappel, parmi les avantages qui sont liés à cette conception on peut citer en particulier un meilleur éclairage naturel à l'intérieur de l'habitation pour une même surface totale du châssis 1. L'ouvrant ne présentant aucune surface extérieure visible, on peut utiliser des essences de bois moins nobles telles que l'épicéa et donc moins coûteuses pour une durée de vie équivalente.

Il apparaîtra évident pour l'homme du métier que la présente invention n'est pas limitée à l'exemple illustré et décrit ci-dessus mais qu'elle est définie par les revendications. L'invention comprend chacune des caractéristiques nouvelles ainsi que leur combinaison. La présence de numéros de référence ne peut être considérée comme limitative. L'usage du terme « comprend » ne peut en aucune façon exclure la présence d'autres éléments autres que ceux mentionnés. L'usage de l'article indéfini « un » pour introduire un élément n'exclut pas la présence d'une pluralité de ces éléments. La présente invention a été décrite en relation avec des modes de réalisations spécifiques, qui ont une valeur purement illustrative et ne doivent pas être considérés comme limitatifs.

## Revendications

1. Châssis isolant (1) à ouvrant caché pour vitrage multiple, comprenant un dormant (2) et au moins un ouvrant (4), **caractérisé en ce que**, sur chacun de ses côtés,
- le dormant (2) comprend un profilé en bois (3) qui porte sur sa face tournée vers l'extérieur un capot (10) formé d'un profilé métallique, le dit capot entourant un matériau isolant en mousse de polyuréthane (9) sur la face extérieure du profilé en bois (3), et ledit capot métallique n'ayant aucun contact direct avec ledit profilé en bois ;
- l'au moins un ouvrant (4) comprend un profilé en bois supportant un vitrage multiple (5), la face de ce profilé tournée vers l'extérieur étant dans le même plan que la face du vitrage (5) tournée vers l'extérieur;
- la face du vitrage (5) tournée vers l'intérieur est fixée par un premier moyen de collage (23) à une parclose (7) en bois intérieure;
- la face du vitrage (5) tournée vers l'extérieur constitue une première frappe (13) sur le dormant (2);
- la face du profilé en bois de l'ouvrant (4) située du côté de son périmètre extérieur comprend des profils formant au moins une deuxième (17) et troisième frappe (19) sur le dormant (2),
charactérisé **en ce que**
- la parclose (7) et le profilé en bois de l'ouvrant (4) comprennent des moyens de calage et d'alignement mutuels (21,22) ;
- la parclose (7) est fixée au profilé en bois de l'ouvrant (4) par un deuxième moyen de collage (25) ;
et **en ce que**
- ledit matériau isolant en mousse est collé sur la face extérieure du profilé en bois (3).

2. Châssis isolant (1) suivant la revendication 1, **caractérisé en ce que** le matériau isolant (9) se présente sous la forme d'un ou plusieurs profilés.

3. Châssis isolant (1) suivant la revendication 2, **caractérisé en ce que** le ou les profilés sont fraisés.

4. Châssis isolant (1) suivant l'une quelconque des revendications précédentes, **caractérisé en ce que** le capot (10) recouvrant le dormant (2) est en un matériau choisi parmi l'aluminium, l'aluminium anodisé, l'aluminium laqué et l'acier inoxydable.

5. Châssis isolant (1) suivant l'une quelconque des revendications précédentes, **caractérisé en ce que** le capot (10) est relié au profilé en bois (3) du dormant (2) par l'intermédiaire d'une ou plusieurs fixations en matière synthétique.

6. Châssis isolant (1) suivant l'une quelconque des revendications précédentes, **caractérisé en ce que** qu'un volume ménagé entre la partie du profilé en bois du dormant (2) tournée vers son périmètre intérieur et la face du profilé en bois de l'au moins un ouvrant (4) située du côté de son périmètre extérieur forme une chambre de décompression (8) dont la paroi externe (11) et la partie (15) située du côté du périmètre intérieur du dormant (2), en forme de gouttière sont formées d'un matériau imperméable, la dite chambre débouchant en point bas sur au moins un canal de drainage (12).

7. Châssis isolant (1) suivant la revendication 6, **caractérisé en ce que** le au moins un canal de drainage (12) est protégé des intempéries à son embouchure à l'extérieur par un cache (14).

8. Châssis isolant (1) suivant l'une quelconque des revendications précédentes, **caractérisé en ce qu'**il comprend au moins une partie vitrée fixe.

9. Châssis isolant (1) suivant l'une quelconque des revendications précédentes, **caractérisé en ce que** le vitrage multiple (5) comprend au moins un verre feuilleté.

10. Châssis isolant (1) suivant l'une quelconque des revendications précédentes, **caractérisé en ce que** le bois du dormant (2) et de l'au moins un ouvrant (4) est protégé à l'intérieur par un pare-vapeur.

## Patentansprüche

1. Isolierfenster (1) mit verdecktem Flügel für eine Mehrfachverglasung, umfassend einen Rahmen (2) und wenigstens einen Flügel (4), **dadurch gekennzeichnet, dass**, auf jeder seiner Seiten
- der Rahmen (2) ein Holzprofil (3) umfasst, das auf der nach außen gewandten Seite eine Schale (10) trägt, die von einem Metallprofil gebildet wird, wobei die Schale auf der Außenseite des Holzprofils (3) ein Isoliermaterial aus Polyurethanschaum (9) umschließt und wobei die Metallschale keinen direkten Kontakt mit dem Holzprofil aufweist;
- der wenigstens eine Flügel (4) ein Holzprofil umfasst, das eine Mehrfachverglasung (5) stützt, wobei die nach außen gewandte Seite dieses Profils in der gleichen Ebene liegt wie die nach außen gewandte Seite der Verglasung (5);
- die nach innen gewandte Seite der Verglasung (5) durch ein erstes Klebemittel (23) an einer innen liegenden Glasleiste (7) aus Holz befestigt ist;
- die nach außen gewandte Seite der Verglasung (5) einen ersten Anschlag (13) am Rahmen (2) bildet;
- die Seite des Holzprofils des Flügels (4), die sich auf Seite seines Außenumfangs befindet, Profile umfasst, die wenigstens einen zweiten (17) und dritten Anschlag (19) am Rahmen (2) bilden;
**dadurch gekennzeichnet, dass**
- die Glasleiste (7) und das Holzprofil des Flügels (4) ineinander greifende Keil- und Ausrichtungsmittel (21, 22) umfassen;
- die Glasleiste (7) am Holzprofil des Flügels (4) durch ein zweites Klebemittel (25) befestigt ist;
und dadurch dass
- das Isoliermaterial aus Schaumstoff auf der Außenseite des Holzprofils (3) aufgeklebt ist.

2. Isolierfenster (1) nach Anspruch 1, **dadurch gekennzeichnet, dass** sich das Isoliermaterial (9) in Form eines oder mehrerer Profile darstellt.

3. Isolierfenster (1) nach Anspruch 2, **dadurch gekennzeichnet, dass** das oder die Profile gefräst sind.

4. Isolierfenster (1) nach einem der vorhergehenden Ansprüche, **dadurch gekennzeichnet, dass** die Schale (10), die den Rahmen (2) abdeckt, aus einem Material hergestellt ist, das aus Aluminium, anodisiertem Aluminium, lackiertem Aluminium und rostfreiem Stahl gewählt wird.

5. Isolierfenster (1) nach einem der vorhergehenden Ansprüche, **dadurch gekennzeichnet, dass** die Schale (10) mit Hilfe einer oder mehrerer Befestigungen aus synthetischem Material mit dem Holzprofil (3) des Rahmens (2) verbunden ist.

6. Isolierfenster (1) nach einem der vorhergehenden Ansprüche, **dadurch gekennzeichnet, dass** ein Raum, der zwischen dem Teil des Holzprofils des Rahmens (2), der zu seinem Innenumfang gewandt ist, und der Seite des Holzprofils des wenigstens einen Flügels (4), die sich auf Seite seines Außenumfangs befindet, eingerichtet ist, eine Dekompressionskammer (8) bildet, deren Außenwand (11) und Teil (15), der sich auf Seite des Innenumfangs des Rahmens (2) befindet, in Form einer Regenrinne aus einem undurchlässigen Material hergestellt sind, wobei die Kammer an ihrem unteren Punkt in wenigstens einen Entwässerungskanal (12) mündet.

7. Isolierfenster (1) nach Anspruch 6, **dadurch gekennzeichnet, dass** der wenigstens eine Entwässerungskanal (12) an seiner Außenmündung durch eine Abdeckung (14) gegen Witterungseinflüsse geschützt ist.

8. Isolierfenster (1) nach einem der vorhergehenden Ansprüche, **dadurch gekennzeichnet, dass** es wenigstens einen festverglasten Teil umfasst.

9. Isolierfenster (1) nach einem der vorhergehenden Ansprüche, **dadurch gekennzeichnet, dass** die Mehrfachverglasung (5) wenigstens ein Verbundglas umfasst.

10. Isolierfenster (1) nach einem der vorhergehenden Ansprüche, **dadurch gekennzeichnet, dass** das Holz des Rahmens (2) und des wenigstens einen Flügels (4) innen durch eine Dampfsperre geschützt ist.

## Claims

1. Insulating frame (1) with concealed casement for multiple glazing, comprising a fixed light (2) and at least one casement (4), **characterised in that**, on each of its sides,
- the fixed light (2) comprises a wooden profile (3) that carries, on its face turned towards the outside, a cap (10) formed by a metal profile, said cap surrounding an insulating material made from polyurethane foam (9) on the external face of the wooden profile (3), and said metal cap having no direct contact with said wooden profile;
- said at least one casement (4) comprises a wooden profile supporting multiple glazing (5), the face of this profile turned towards the outside being in the same plane as the face of the glazing (5) turned towards the outside;
- the face of the glazing (5) turned towards the inside is fixed by a first bonding means (23) to an internal wooden bead (7);
- the face of the glazing (5) turned towards the outside constitutes a first strike (13) on the casing (2);
- the face of the wooden profile of the casement (4) situated on its external perimeter side comprises profiles forming at least a second (17) and third (19) strike on the casement (2),
**characterised in that**
- the bead (7) and the wooden profile of the casement (4) comprise mutual locking and alignment means (21, 22);
- the bead (7) is fixed to the wooden profile of the casement (4) by a second bonding means (25);
and **in that**
- said insulating foam material is bonded to the external face of the wooden profile (3).

2. Insulating frame (1) according to claim 1, **characterised in that** the insulating material (9) is in the form of one or more profiles.

3. Insulating frame (1) according to claim 2, **characterised in that** the profile or profiles are milled.

4. Insulating frame (1) according to any one of the preceding claims, **characterised in that** the cap (10) covering the fixed light (2) is made from a material chosen from aluminium, anodised aluminium, lacquered aluminium and stainless steel.

5. Insulating frame (1) according to any one of the preceding claims, **characterised in that** the cap (10) is connected to the wooden profile (3) of the fixed light (2) by means of one or more fixings made from synthetic material.

6. Insulating frame (1) according to any one of the preceding claims, **characterised in that** a space provided between the part of the wood profile of the fixed light (2) turned towards its internal perimeter and the face of the wooden profile of at least one casement (4) situated on its external perimeter side forms a decompression chamber (8) the external wall (11) of which and the part (15) of which situated on the same side as the internal perimeter of the fixed light (2), in the form of a channel, are formed from an impermeable material, said chamber emerging at a low point onto at least one drainage channel (12).

7. Insulating frame (1) according to claim 6, **characterised in that** the at least one drainage channel (12) is protected from weather at its opening to the outside by a cover (14).

8. Insulating frame (1) according to any one of the preceding claims, **characterised in that** it comprises at least one fixed glazed part.

9. Insulating frame (1) according to any one of the preceding claims, **characterised in that** the multiple glazing (5) comprises at least one laminated glass.

10. Insulating frame (1) according to any one of the preceding claims, **characterised in that** the wood of the fixed light (2) and of the at least one casement (4) is protected on the inside by a vapour barrier.
